# EUROPÄISCHE PATENTANMELDUNG

(11) **EP 4 621 297 A1**
(43) Veröffentlichungstag der Anmeldung: **24.09.2025**
(21) Anmeldenummer: 25163906.8
(22) Anmeldetag: 14.03.2025
(51) Int. Cl.: F24D 3/10, F24H 1/18

(54) **VORRICHTUNG ZUR VOLUMENÄNDERUNGSKOMPENSATION VON FLUIDEN**

(30) Priorität: 20.03.2024 DE 102024202653
(71) Anmelder: BLANCO GmbH + Co KG, 75038 Oberderdingen (DE)
(72) Erfinder: Zöllner, Thomas, 42369 Wuppertal (DE); Stein, Julius, 75015 Bretten (DE)
(74) Vertreter: Ullrich & Naumann PartG mbB

(57) **Zusammenfassung**

Die Erfindung betrifft eine Vorrichtung zur Volumenänderungskompensation von Fluiden, insbesondere von Flüssigkeiten, umfassend einen
Behälter mit einem Boden, einen
Einlass und einen
Auslass sowie
zumindest ein Ausdehnungselement, welches in dem Behälter angeordnet ist und fluidisch mit dem Einlass und Auslass verbunden ist, wobei
zumindest ein elastisches Element angeordnet ist, welches einerseits mit dem Boden, andererseits mit dem Ausdehnungselement zusammenwirkend verbunden ist, derart, dass eine Druck- oder Zugkraft auf das Ausdehnungselement mittels des elastischen Elements bereitstellbar ist.

## Beschreibung

Die Erfindung betrifft eine Vorrichtung zur Volumenänderungskompensation von Fluiden, insbesondere von Flüssigkeiten, umfassend einen Behälter mit einem Boden, einem Einlass und einem Auslass sowie zumindest einem Ausdehnungselement, welches in dem Behälter angeordnet ist und fluidisch mit dem Einlass und Auslass verbunden ist.

Die Erfindung betrifft weiter ein Fluidbereitstellungssystem, umfassend zumindest eine Vorrichtung zur Volumenänderungskompensation von Fluiden, insbesondere von Flüssigkeiten, und eine Aufbereitungseinrichtung, die mit der Vorrichtung zur Volumenänderungskompensation von Fluiden, insbesondere von Flüssigkeiten, fluidisch verbunden ist.

Die Erfindung betrifft weiter ein Sanitärarmatursystem, umfassend eine Sanitärarmatur, die mit zumindest einem Fluidbereitstellungssystem, insbesondere einem Heißwasserbereitstellungssystem, fluidisch verbunden ist.

Obwohl die Erfindung allgemein auf beliebige Fluide anwendbar ist, wird die vorliegende Erfindung in Bezug auf Heißwasser erläutert.

Beim Erwärmen von Wasser zur Bereitstellung von Heißwasser dehnt sich das Wasser, beispielsweise in einem Boiler, aus und führt gegebenenfalls zu unzulässig hohen Drücken im Boiler. Zur Lösung des Problems sind Sicherheitsventile bekannt geworden, die bei einer Druckerhöhung entsprechendes Wasser abführen, um den Druck im Boiler unter einem vorgebbaren Grenzwert zu halten.

Nachteilig dabei ist zum einen die komplizierte Abführung. Im Falle von Heißwasser im Sanitärbereich muss das Sicherheitsventil mit einem Ablauf verbunden werden, um das aus dem Sicherheitsventil ausgetretene Wasser abzuführen. Ein weiterer Nachteil ist der Verlust von Wasser. Da das Wasser beim Erwärmen kontinuierlich über das Sicherheitsventil austritt, ist zudem ein hoher Energieeinsatz notwendig, um Heißwasser im Boiler zu erzeugen.

Zur Lösung des Problems ist aus der WO 2009/151321 A2 ein Warmwasserbereiter bekannt geworden, der aus einem Warmwasserspeicher, einer Zuleitung zum Anschluss an das öffentliche Wassernetz und einer Abflussleitung besteht, die an einen Wasserhahn angeschlossen ist. Der Warmwasserspeicher hat eine umlaufende Wand, die den Innenraum des Behälters umschließt und der mit einem Heizelement versehen ist. Die Umfangswand des Behälters umfasst einen faltenbalgförmigen Teil, der unter Druck verformbar ist, so dass sich dieser ausdehnen und zusammenziehen kann. Der faltenbalgförmige Teil der Behälterwand ist von einer Gaskammer umgeben, die ein unter Druck stehendes Gas enthält, das in der Lage ist, die Ausdehnung des Behälters auszugleichen.

Nachteilig hierbei ist der aufwendige und komplizierte Aufbau auf Grund des hermetisch eingeschlossenen Gasvolumens und der notwendigen umlaufenden Nut in der Behälterwand als Anschlag für die Bewegung des faltenbalgförmigen Teils.

Weitere Vorrichtungen sind aus der DE 92 01 768 U1 und der DE 196 49 637 A1 bekannt geworden.

Eine Aufgabe der vorliegenden Erfindung ist es daher, eine Vorrichtung zur Volumenänderungskompensation von Fluiden, insbesondere von Flüssigkeiten, ein Fluidbereitstellungssystem und ein Sanitärarmatursystem anzugeben, welche einen einfacheren und kostengünstigeren Aufbau aufweisen und zudem eine zuverlässige Volumenänderungskompensation von Fluiden bereitstellen.

Eine weitere Aufgabe der vorliegenden Erfindung ist es, eine alternative Vorrichtung zur Volumenänderungskompensation von Fluiden, insbesondere von Flüssigkeiten, ein alternatives Fluidbereitstellungssystem und ein alternatives Sanitärarmatursystem anzugeben.

In einer Ausführungsform löst die vorliegende Erfindung die vorstehend genannten Aufgaben bei einer Vorrichtung zur Volumenänderungskompensation von Fluiden, insbesondere von Flüssigkeiten, umfassend einen Behälter mit einem Boden, einen Einlass und einen Auslass sowie zumindest ein Ausdehnungselement, welches in dem Behälter angeordnet ist und fluidisch mit dem Einlass und Auslass verbunden ist, dadurch, dass zumindest ein elastisches Element angeordnet ist, welches einerseits mit dem Boden, andererseits mit dem Ausdehnungselement zusammenwirkend verbunden ist, derart, dass eine Druck- oder Zugkraft, insbesondere direkt, auf das Ausdehnungselement mittels des elastischen Elements bereitstellbar ist.

In einer Ausführungsform löst die vorliegende Erfindung die vorstehend genannten Aufgaben mit einem Fluidbereitstellungssystem, umfassend zumindest eine Vorrichtung gemäß einem der Ansprüche 1-9 und eine Aufbereitungseinrichtung, die mit der Vorrichtung fluidisch verbunden ist.

In einer Ausführungsform löst die vorliegende Erfindung die vorstehend genannten Aufgaben mit einem Sanitärarmatursystem, umfassend eine Sanitärarmatur, die mit zumindest einem Fluidbereitstellungssystem, insbesondere einem Heißwasserbereitstellungssystem, gemäß einem der Ansprüche 10-14 fluidisch verbunden ist.

Einer der damit erzielten Vorteile ist ein einfacher und kostengünstiger Aufbau, wodurch die Herstellungskosten gesenkt werden. Ein weiterer Vorteil ist eine zuverlässige und gegebenenfalls anpassbare Volumenänderungskompensation von Fluiden.

Weitere Merkmale, Vorteile und weitere Ausführungsformen der Erfindung sind im Folgenden beschrieben oder werden dadurch offenbar.

Gemäß einer vorteilhaften Weiterbildung der Erfindung ist das zumindest eine elastische Element in Form eines Federelements, insbesondere einer Schraubenfeder, ausgebildet. Dies ermöglicht die Bereitstellung eines kostengünstigen, elastischen Elements.

Gemäß einer weiteren vorteilhaften Weiterbildung der Erfindung ist ein einziges elastisches Element angeordnet, insbesondere zentral in dem Behälter. Vorteil hiervon ist eine ausreichende und insbesondere zuverlässige Bereitstellung einer Zug- oder Druckkraft durch ein einzelnes elastisches Element, was den Aufbau insgesamt vereinfacht.

Gemäß einer weiteren vorteilhaften Weiterbildung der Erfindung weist der Boden und/oder das Ausdehnungselement ein Zentrierelement auf, zum Zentrieren des zumindest einen elastischen Elements an Boden und/oder Ausdehnungselement. Einer der damit erzielten Vorteile ist eine zuverlässige Anordnung des elastischen Elementes und damit ein zuverlässigerer Betrieb der Vorrichtung.

Gemäß einer weiteren vorteilhaften Weiterbildung der Erfindung ist das zumindest eine elastische Element austauschbar im Behälter angeordnet. Vorteil hiervon ist eine einfache Wartbarkeit der Vorrichtung.

Gemäß einer weiteren vorteilhaften Weiterbildung der Erfindung weist der Boden eine mittels eines Deckels verschließbare Öffnung auf, insbesondere wobei der Deckel zumindest eine Öffnung aufweist. Der Deckel selbst muss damit nicht die Öffnung vollständig verschließen, sondern der Deckel kann selbst Öffnungen oder Durchgänge aufweisen. Insgesamt wird eine besonders einfache Wartbarkeit der Vorrichtung ermöglicht.

Gemäß einer weiteren vorteilhaften Weiterbildung der Erfindung ist das Zentrierelement des Bodens am Deckel angeordnet, insbesondere ist es einstückig mit diesem verbunden. Einer der damit erzielten Vorteile ist, dass eine einfache Zugänglichkeit zum elastischen Element beziehungsweise eine einfache Herstellung von Deckel und Zentrierelement bereitgestellt wird.

Gemäß einer weiteren vorteilhaften Weiterbildung der Erfindung ist im Behälter das zumindest eine Ausdehnungselement unterhalb eines nicht ausdehnbaren Bereichs des Behälters oder eines in dem Behälter angeordneten inneren Behälters angeordnet. Vorteil hiervon ist eine kostengünstige Bauweise, da nicht der gesamte Bereich des Behälters mit dem Ausdehnungselement beaufschlagt werden muss.

Gemäß einer weiteren vorteilhaften Weiterbildung der Erfindung ist im Behälter das zumindest eine Ausdehnungselement oberhalb eines inneren Behälters angeordnet. Vorteil hiervon ist eine kostengünstige und gleichzeitig robuste Bauweise.

Gemäß einer weiteren vorteilhaften Weiterbildung der Erfindung ist das Ausdehnungselement in Form eines Wellrohrs ausgebildet. Einer der damit erzielten Vorteile ist eine kostengünstige Bereitstellung des Ausdehnungselements.

Gemäß einer weiteren vorteilhaften Weiterbildung der Erfindung ist die zumindest eine Aufbereitungseinrichtung stromabwärts der Vorrichtung angeordnet. Dies ermöglicht eine zuverlässigere Volumenänderungskompensation stromaufwärts einer Wasserausgabestelle, wie beispielsweise einer Sanitärarmatur.

Gemäß einer weiteren vorteilhaften Weiterbildung der Erfindung ist ein Fluidlauf stromabwärts der Vorrichtung rückflussverhindererfrei ausgebildet. Damit wird eine zuverlässige Volumenänderungskompensation ermöglicht.

Gemäß einer weiteren vorteilhaften Weiterbildung der Erfindung sind zumindest zwei Vorrichtungen angeordnet, insbesondere wobei die zumindest zwei Vorrichtungen fluidisch hintereinander angeordnet sind. Dies ermöglicht einen kleineren Bauraum der einzelnen Vorrichtungen bei gleicher Volumenänderungskompensation insgesamt.

Gemäß einer weiteren vorteilhaften Weiterbildung der Erfindung sind Einlass und Auslass der Vorrichtung mit einem Auslass und einem Einlass für die Aufbereitungseinrichtung verbunden. Damit wird die Flexibilität der Vorrichtung erhöht, da die Vorrichtung an einen entsprechenden Fluideingang beziehungsweise -ausgang einer Aufbereitungseinrichtung angeschlossen werden kann. Wird beispielsweise ein Boiler nachgerüstet, kann damit auf einfache Weise auch die Möglichkeit einer Volumenänderungskompensation nachgerüstet werden.

Gemäß einer weiteren vorteilhaften Weiterbildung der Erfindung sind die zumindest eine Vorrichtung und die Aufbereitungseinrichtung in einem gemeinsamen Gehäuse angeordnet. Dies erlaubt eine integrierte und platzsparende Anordnung von Vorrichtung und Aufbereitungseinrichtung.

Gemäß einer weiteren vorteilhaften Weiterbildung der Erfindung weist das Gehäuse ein Dämmmaterial auf, insbesondere expandierbares Polypropylen. Einer der damit erzielten Vorteile ist eine Wärme- und/oder Geräuschdämmung, was den Energieverbrauch senkt und die Nutzerzufriedenheit erhöht.

Weitere wichtige Merkmale und Vorteile der Erfindung ergeben sich aus den Unteransprüchen, aus den Zeichnungen und aus der dazugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungen und Ausführungsformen der vorliegenden Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile oder Elemente beziehen.

Dabei zeigt in schematischer Form
- Fig. 1: eine Vorrichtung zur Volumenänderungskompensation von Fluiden gemäß einer Ausführungsform der vorliegenden Erfindung;
- Fig. 2: eine Vorrichtung zur Volumenänderungskompensation von Fluiden gemäß einer Ausführungsform der vorliegenden Erfindung;
- Fig. 3: ein Sanitärarmatursystem gemäß einer Ausführungsform der vorliegenden Erfindung;
- Fig. 4: ein Sanitärarmatursystem gemäß einer Ausführungsform der vorliegenden Erfindung; und
- Fig. 5: ein Sanitärarmatursystem gemäß einer Ausführungsform der vorliegenden Erfindung.

In Figur 1 ist eine Vorrichtung zur Volumenänderungskompensation 1 von Wasser gezeigt.

Die Vorrichtung 1 umfasst einen Behälter 2, der einen Einlass 1a und einen Auslass 1b aufweist. Die beiden Zugänge 1a, 1b sind im oberen Bereich 2' des Behälters 2 angeordnet. Dieser Bereich 2' weist kein Ausdehnungselement auf, wohingegen im Bereich unterhalb des Bereichs 2' - Bereich 2" - ein Wellrohr oder Faltenbalg 3 als Ausdehnungselement angeordnet ist. Der Faltenbalg 3 ist in seinem oberen Bereich mit dem oberen Bereich 2' des Behälters 2 fluidisch verbunden und an diesem festgelegt, im unteren Bereich des Faltenbalgs 3 ist dieser mit einem Boden 3a fluidisch verschlossen. Auf der Unterseite des Bodens 3a ist ein Vorsprung, eine Einhängeöse 6a oder dergleichen angeordnet, an der sich eine Schraubenfeder 4 abstützt. Die Schraubenfeder 4 stützt sich auf der dem Faltenbalg 3 gegenüberliegenden Seite an einem Boden 2a des Behälters 2 ab. Der Boden 2a des Behälters 2 weist eine Öffnung auf (nicht gezeigt), die mit einem Schraubeinsatz 5 verschlossen werden kann. An dem Schraubeinsatz 5 ist ebenfalls eine Einhängeöse 6b, ein Vorsprung oder dergleichen ausgebildet, an dem sich die Schraubenfeder 4 abstützt. Die Schraubenfeder 4 ermöglicht somit - je nach Ausdehnung des Faltenbalgs 3 - die Beaufschlagung desselben mit einer Druck- oder Zugkraft.

In Figur 2 ist eine Vorrichtung zur Volumenänderungskompensation 1 von Wasser gezeigt.

Die Vorrichtung 1 umfasst einen Behälter 2, der einen Einlass 1a und einen Auslass 1b aufweist. Die beiden Zugänge 1a, 1b sind im oberen Bereich 2' des Behälters 2 angeordnet. Dieser Bereich 2' weist ein Ausdehnungselement in Form eines Faltenbalgs 3 auf, der in seinem oberen Bereich 3' mit dem Behälter 2 verbunden ist. Im oberen Bereich 3' weist der Faltenbalg 3 hierzu einen ausgeformten Flansch 22 auf, der mit einem Deckel 2b des Behälters 2 mittels einer form- und/oder kraftschlüssigen Verbindung, beispielsweise einer Schraub- oder Nietverbindung, und/oder einer stoffschlüssigen Verbindung, beispielsweise einer Schweißverbindung, verbunden ist. Im Bereich unterhalb des Bereichs 2' - Bereich 2" - ist ein insbesondere tiefgezogener Behälter 8 angeordnet. Dieser nicht ausdehnbar ausgebildete Behälter 8 ist an seiner Öffnung 9 mittels Schweißnähten 7 mit dem unteren Bereich 3" des offenen Faltenbalgs 3 fluidisch verbunden und an diesem festgelegt. Der Behälter 8 weist einen Boden 8a auf. Auf der Unterseite des Bodens 8a kann analog zur Ausführungsform der Figur 1 ein Vorsprung, eine Einhängeöse oder dergleichen angeordnet sein, an der sich eine Schraubenfeder 4 abstützen kann. Die Schraubenfeder 4 stützt sich auf der dem Behälterboden 8a gegenüberliegenden Seite an einem Boden 2a des Behälters 2 ab. Der Boden 2a des Behälters 2 kann analog zur Ausführungsform der Figur 1 eine Öffnung aufweisen (nicht gezeigt), die mit einem Schraubeinsatz verschlossen werden kann. An dem Schraubeinsatz kann analog zur Ausführungsform der Figur 1 ebenfalls eine Einhängeöse, ein Vorsprung oder dergleichen ausgebildet sein, an dem sich die Schraubenfeder 4 abstützt. Die Schraubenfeder 4 ermöglicht somit - je nach Ausdehnung des Faltenbalgs 3 - die Beaufschlagung desselben mittelbar über den Behälter 8 mit einer Druck- oder Zugkraft.

Figur 3 zeigt ein Sanitärarmatursystem gemäß einer Ausführungsform der vorliegenden Erfindung.

In Figur 3 ist ein Sanitärarmatursystem 200 gezeigt, welches eine Sanitärarmatur 15 aufweist, die mit einem Heißwassersystem 100 zu dessen Ausgabe verbunden ist. Das Heißwassersystem 100 ist wie folgt aufgebaut. Ausgehend von einen Wasserversorgungsanschluss 20, beispielsweise einen Hauswasseranschluss, fließt Wasser stromabwärts über einen Rückflussverhinderer 21 über den Einlass 1a in eine Vorrichtung 1 zur Volumenänderungskompensation und über deren Auslass 1b in einen Einlass 10b einer Heißwasserbereitstellungsvorrichtung 10, die einen Boiler 11 aufweist. Ein Einlass 11a des Boilers 11 ist dabei fluidisch mit dem Auslass 11b verbunden. Zwischen Vorrichtung 1 und Heißwasserbereitstellungsvorrichtung 10 ist kein Rückflussverhinderer angeordnet. Der Boiler 11 ist in der Heißwasserbereitstellungsvorrichtung 10 von Dämmmaterial 10a zur Wärmedämmung umgeben. Der Boiler 11 weist weiter eine Heizungseinrichtung (nicht gezeigt) auf, um Heißwasser mit einer Temperatur oberhalb von 90 Grad Celsius, insbesondere mehr als 95 Grad Celsius, an der Sanitärarmatur 15 bereitstellen zu können. Erfolgt nun im Boiler 11 eine Erwärmung des Wassers, wird durch dessen Ausdehnung Wasser vom Boiler 11 in die Vorrichtung 1 gedrückt und der Faltenbalg 3 vergrößert sein Volumen. Kühlt das Wasser im Boiler 11 ab, wird durch die Federkraft der Feder 4 in der Vorrichtung 1 das Wasser wieder zurück in den Boiler 11 gedrückt.

Figur 4 zeigt ein Sanitärarmatursystem gemäß einer Ausführungsform der vorliegenden Erfindung.

In Figur 4 ist im Wesentlichen ein Sanitärarmatursystem 200 gemäß Figur 2 gezeigt. Im Unterschied zum Sanitärarmatursystem 200 gemäß Figur 3 ist das Sanitärarmatursystem 200 gemäß Figur 4 nun anstelle einer direkten Verbindung der Vorrichtung 1 mit dem Wasserversorgungsanschluss 20 zunächst über einen Rückflussverhinderer 21 mit dem Eingang 10b der Heißwasserbereitstellungsvorrichtung 10 verbunden. Darüber hinaus weist nun die Heißwasserbereitstellungsvorrichtung 10 eine Umleitung auf, die das am Eingang 10b bereitgestellte Wasser durch einen Anschluss 10c wieder nach außen führt. Mit diesem Anschluss 10c wird die Vorrichtung 1 mit ihrem Einlass 1a fluidisch verbunden. Der Auslass 1b der Vorrichtung 1 wird dann weiter mit einem Einlass 10d der Heißwasserbereitstellungsvorrichtung 10 verbunden, welcher mit dem Einlass 11a des Boilers 11 fluidisch verbunden ist. Auf diese Weise kann eine Vorrichtung 1 an die Heißwasserbereitstellungsvorrichtung 10 direkt angebunden werden, bei gleichzeitiger direkter Anbindung der Heißwasserbereitstellungsvorrichtung 10 an den Wasserversorgungsanschluss 20.

Figur 5 zeigt ein Sanitärarmatursystem gemäß einer Ausführungsform der vorliegenden Erfindung.

In Figur 5 ist im Wesentlichen ein Sanitärarmatursystem 200 gemäß Figur 3 gezeigt. Im Unterschied zum Sanitärarmatursystem 200 der Figur 3 sind nun vier fluidisch, sequenziell hintereinander angeordnete Vorrichtungen 1-1, 1-2, 1-3,1-4 und ein Boiler 11 gezeigt, die in einem gemeinsamen rechteckförmigen Gehäuse der Heißwasserbereitstellungsvorrichtung 10 angeordnet sind. Die im Querschnitt runden Vorrichtungen 1-1, 1-2, 1-3, 1-4 sind dabei in den Ecken des Gehäuses angeordnet.

In dem Gehäuse ist Dämmmaterial 10a zur Wärmdämmung angeordnet. Die erste Vorrichtung 1-1 ist dabei mit dem Einlass 10b fluidisch verbunden, der über einen Rückflussverhinderer 21 stromabwärts mit dem Wasserversorgungsanschluss 20 verbunden ist. Der Auslass der Vorrichtung 1-4 ist mit dem Einlass (nicht gezeigt) des Boilers 11 fluidisch verbunden und der Auslass (nicht gezeigt) des Boilers 11 mit der Sanitärarmatur 15. Erwärmt sich das Wasser im Boiler 11, wird dieses sequentiell hintereinander erst in die Vorrichtung 1-4 und dann gegebenenfalls weiter in die Vorrichtungen 1-3, 1-2 und 1-1 gedrückt. Bei Abkühlung des Wassers im Boiler 11, wird das überschüssige Wasser durch Druckkraft auf das jeweilige Wellrohr oder Faltenbalg 3 in den Vorrichtungen 1-1, 1-2, 1-3, 1-4 zurück in den Boiler 11 gedrückt.

Zusammenfassend kann zumindest eine Ausführungsform der vorliegenden Erfindung zumindest eines der folgenden Merkmale aufweisen und/oder zumindest einen der folgenden Vorteile bereitstellen:
- Zuverlässige, automatische Volumenkompensation.
- Einfacher Aufbau und reduzierte Komplexität.
- Skalierbarkeit hinsichtlich des möglichen zu kompensierenden Volumens.

Obwohl die vorliegende Erfindung anhand bevorzugter Ausführungsbeispiele beschrieben wurde, ist sie nicht darauf beschränkt, sondern auf vielfältige Weise modifizierbar.

### Bezugszeichenliste

- 1, 1-1, 1-2, 1-3, 1-4: Vorrichtung
- 1a: Einlass
- 1b: Auslass
- 2: Behälter
- 2': Oberer Bereich Behälter
- 2": Unterer Bereich Behälter
- 2a: Boden
- 2b: Deckel
- 3: Wellrohr/Faltenbalg
- 3': Oberer Bereich
- 3": Unterer Bereich
- 3a: Boden
- 4: Schraubenfeder
- 5: Schraubeinsatz
- 6a, 6b: Einhängeöse
- 7: Schweißnaht
- 8: Tiefgezogener Behälter
- 8a: Boden
- 9: Öffnung
- 10: Heißwasserbereitstellungsvorrichtung
- 10a: Dämmmaterial
- 10b: Einlass
- 10c: Auslass
- 10d: Einlass
- 11: Boiler
- 11a: Einlass
- 11b: Auslass
- 15: Sanitärarmatur
- 20: Wasserversorgungsanschluss
- 21: Rückflussverhinderer
- 22: Flansch Faltenbalg
- 100: Heißwassersystem
- 200: Sanitärarmatursystem

## Patentansprüche

1. Vorrichtung (1) zur Volumenänderungskompensation von Fluiden, insbesondere von Flüssigkeiten, umfassend einen
Behälter (2) mit einem Boden (2a), einen
Einlass (1a) und einen
Auslass (1b) sowie
zumindest ein Ausdehnungselement (3), welches in dem Behälter (2) angeordnet ist und fluidisch mit dem Einlass (1a) und Auslass (1b) verbunden ist,
**dadurch gekennzeichnet, dass**
zumindest ein elastisches Element (4) angeordnet ist, welches einerseits mit dem Boden (2a), andererseits mit dem Ausdehnungselement (3) zusammenwirkend verbunden ist, derart, dass eine Druck- oder Zugkraft, insbesondere direkt, auf das Ausdehnungselement (3) mittels des elastischen Elements (4) bereitstellbar ist.

2. Vorrichtung (1) gemäß Anspruch 1, **dadurch gekennzeichnet, dass** das zumindest eine elastische Element (4) in Form eines Federelements, insbesondere einer Schraubenfeder ausgebildet ist.

3. Vorrichtung (1) gemäß Anspruch 1 oder 2, **dadurch gekennzeichnet, dass** ein einziges elastisches Element (4) angeordnet ist, insbesondere zentral in dem Behälter (2).

4. Vorrichtung (1) gemäß einem der Ansprüche 1-3, **dadurch gekennzeichnet, dass** der Boden (2a) und/oder das Ausdehnungselement (3) ein Zentrierelement (6a, 6b) aufweist, zum Zentrieren des zumindest einen elastischen Elements (4) an Boden (2a) und/oder Ausdehnungselement (3).

5. Vorrichtung (1) gemäß einem der Ansprüche 1-4, **dadurch gekennzeichnet, dass** das zumindest eine elastische Element (4) austauschbar im Behälter (2) angeordnet ist, insbesondere wobei der Boden (2a) eine mittels eines Deckels (5) verschließbare Öffnung aufweist, insbesondere wobei der Deckel (5) zumindest eine Öffnung aufweist.

6. Vorrichtung (1) gemäß Anspruch 4 und 5, **dadurch gekennzeichnet, dass** das Zentrierelement (6b) des Bodens (2a) am Deckel (5) angeordnet ist, insbesondere einstückig mit diesem verbunden ist.

7. Vorrichtung (1) gemäß einem der Ansprüche 1-6, **dadurch gekennzeichnet, dass** im Behälter (2) das zumindest eine Ausdehnungselement (3) unterhalb eines nicht ausdehnbaren Bereichs (2') des Behälters (2) oder eines in dem Behälter (2) angeordneten inneren Behälters (8) angeordnet ist.

8. Vorrichtung (1) gemäß einem der Ansprüche 1-7, **dadurch gekennzeichnet, dass** im Behälter (2) das zumindest eine Ausdehnungselement (3) oberhalb eines inneren Behälters (8) angeordnet ist.

9. Vorrichtung (1) gemäß einem der Ansprüche 1-8, **dadurch gekennzeichnet, dass** das Ausdehnungselement (3) in Form eines Wellrohrs ausgebildet ist.

10. Fluidbereitstellungssystem (100), umfassend
zumindest eine Vorrichtung (1) gemäß einem der Ansprüche 1-9 und
eine Aufbereitungseinrichtung (11), die mit der Vorrichtung (1)fluidisch verbunden ist, insbesondere wobei die zumindest eine Aufbereitungseinrichtung (11) stromabwärts der Vorrichtung (1) angeordnet ist.

11. Fluidbereitstellungssystem (100) gemäß Anspruch 10, **dadurch gekennzeichnet, dass** ein Fluidlauf stromabwärts der Vorrichtung (1) rückflussverhindererfrei ausgebildet ist.

12. Fluidbereitstellungssystem (100) gemäß einem der Ansprüche 10-11, **dadurch gekennzeichnet, dass** zumindest zwei Vorrichtungen (1-1, 1-2, 1-3, 1-4) angeordnet sind, insbesondere wobei die zumindest zwei Vorrichtungen (1-1, 1-2, 1-3, 1-4) fluidisch hintereinander angeordnet sind.

13. Fluidbereitstellungssystem (100) gemäß einem der Ansprüche 10-12, **dadurch gekennzeichnet, dass** Einlass (1a) und Auslass (1b) der Vorrichtung (1) mit einem Auslass (10b) und einem Einlass (10c) für die Aufbereitungseinrichtung (11) verbunden sind.

14. Fluidbereitstellungssystem (100) gemäß einem der Ansprüche 10-13, **dadurch gekennzeichnet, dass** die zumindest eine Vorrichtung (1) und die Aufbereitungseinrichtung (11) in einem gemeinsamen Gehäuse (10) angeordnet sind, insbesondere wobei das Gehäuse (10) ein Dämmmaterial (10a) aufweist, insbesondere expandierbares Polypropylen.

15. Sanitärarmatursystem (200), umfassend eine Sanitärarmatur (15), die mit zumindest einem Fluidbereitstellungssystem (100), insbesondere einem Heißwasserbereitstellungssystem, gemäß einem der Ansprüche 10-14 fluidisch verbunden ist.
